# EUROPÄISCHE PATENTSCHRIFT

(11) **EP 1 144 854 B1**
(45) Veröffentlichungstag und Bekanntmachung des Hinweises auf die Patenterteilung: **17.08.2005**
(21) Anmeldenummer: 00979440.5
(22) Anmeldetag: 20.10.2000
(51) Int. Cl.: F02M 55/02

(54) **KRAFTSTOFFHOCHDRUCKSPEICHER**
HIGH PRESSURE FUEL STORAGE DEVICE
RESERVOIR DE CARBURANT HAUTE PRESSION

(30) Priorität: 08.11.1999 DE 19953577
(43) Veröffentlichungstag der Anmeldung: 17.10.2001
(73) Patentinhaber: ROBERT BOSCH GMBH, 70442 Stuttgart (DE)
(72) Erfinder: KNOEDL, Helmut, 71672 Marbach-Rielingshausen (DE); HAUG, Stefan, 71111 Waldenbuch (DE)
(86) Internationale Anmeldenummer: PCT/DE2000/003695
(87) Internationale Veröffentlichungsnummer: WO 2001/034969

(56) Entgegenhaltungen:
- DE-A- 19 548 610
- DE-A- 19 728 111
- DE-A- 19 753 977
- DE-A- 19 808 808

## Beschreibung

### Stand der Technik

Die Erfindung betrifft einen Kraftstoffhochdruckspeicher für ein Common-Rail-Kraftstoffeinspritzsystem einer Brennkraftmaschine, mit einem rohrförmigen Grundkörper, der einen im Wesentlichen kreiszylinderförmigen, bezogen auf die Längsachse des rohrförmigen Grundkörpers, zentrisch angeordneten Innenraum aufweist, der mit mehreren Anschlussöffnungen in Verbindung steht, wobei der Querschnitt des rohrförmigen Grundkörpers in den Abschnittsbereichen, in denen die Anschlussöffnungen angeordnet sind, geschwächt ausgebildet ist.

In Common-Rail-Einspritzsystemen fördert eine Hochdruckpumpe, eventuell unter Zuhilfenahme einer Vorförderpumpe, den einzuspritzenden Kraftstoff aus einem Tank in den zentralen Kraftstoffhochdruckspeicher, der als Common-Rail bezeichnet wird. Von dem Rail führen Kraftstoffleitungen zu den einzelnen Injektoren, die den Zylindern der Brennkraftmaschine zugeordnet sind. Die Injektoren werden in Abhängigkeit von den Betriebsparametern der Brennkraftmaschine einzeln von der Motorelektronik angesteuert, um Kraftstoff in den Brennraum der Brennkraftmaschine einzuspritzen. Durch den Kraftstoffhochdruckspeicher sind die Druckerzeugung und die Einspritzung voneinander entkoppelt.

Ein herkömmlicher Kraftstoffhochdruckspeicher ist z.B. in der DE 195 48 610 A beschrieben. Der bekannte Kraftstoffhochdruckspeicher hält Drücke von bis zu etwa 1100 Bar aus.

Aus der nachveröffentlichten WO 01/29405 A1 (Stand der Technik nach Artikel 54 (3) EPÜ ist ein Common-Rail bekannt, bei dem der Innenraum des Common-Rails im Bereich der Anschlussöffnungen eben ausgebildet ist.

Aus der DE 198 08 808 A1 ist ein Common-Rail bekannt, bei dem der Innenraum des Common-Rails im Bereich der Anschlussöffnungen jeweils eine Vertiefung aufweist.

Aufgabe der Erfindung ist es, die Hochdruckfestigkeit des bekannten Kraftstoffhochdruckspeichers mit einfachen Maßnahmen zu erhöhen.

Die Aufgabe ist bei einem Kraftstoffhochdruckspeicher für ein Common-Rail-Kraftstoffeinspritzsystem einer Brennkraftmaschine nach dem Oberbegriff des Anspruchs 1 dadurch gelöst, dass durch die Querschnittsschwächung unter Druckbelastung eine Ovalisierung des Grundkörpers erreicht wird. Im Rahmen der vorliegenden Erfindung hat sich herausgestellt, dass im Bereich der Verschneidungen zwischen den Anschlussöffnungen und dem rohrförmigen Grundkörper unter Innendruck kritische Zugspannungen auftreten. Durch die gezielte Schwächung des rohrförmigen Grundkörpers wird die Hochdruckfestigkeit des erfindungsgemäßen Kraftstoffhochdruckspeichers erhöht.

Eine besondere Ausführungsart der Erfindung ist dadurch gekennzeichnet, dass die Anschlussöffnungen im Wesentlichen tangential in den Innenraum des Grundkörpers münden, und dass im Bereich der Anschlussöffnungen jeweils eine Schwächung des rohrförmigen Grundkörpers vorgesehen ist. Im Betrieb des erfindungsgemäßen Kraftstoffhochdruckspeichers dehnt sich der Innenraum des rohrförmigen Grundkörpers unter dem dort herrschenden Hochdruck aus. Durch die gezielte Schwächung des rohrförmigen Grundkörpers verformt sich der im unbelasteten Zustand kreisrunde Querschnitt des Innenraums zu einer Ellipse, was auch als Ovalisierung des Durchmessers bezeichnet wird. Dabei ist ein Hauptscheitel der Ellipse im Bereich der jeweiligen Anschlussöffnung angeordnet. Dadurch wird im Bereich der Verschneidung zwischen dem rohrförmigen Grundkörper und der Anschlussöffnung eine Druckspannung in Umfangsrichtung des rohrförmigen Grundkörpers induziert. Diese Druckspannung kompensiert einen Teil der kritischen Zugspannung. Dadurch wird die Beanspruchung in den hochgefährdeten Bereichen der Verschneidungen reduziert.

Eine weitere besondere Ausführungsart der Erfindung ist dadurch gekennzeichnet, dass, im Querschnitt betrachtet, gegenüber den Anschlussöffnungen jeweils eine weitere Schwächung des rohrförmigen Grundkörpers vorgesehen ist. Dadurch wird der vorab beschriebene Effekt der Ovalisierung des Innenraums des rohrförmigen Grundkörpers noch verstärkt. Das führt zu einer weiteren Erhöhung der Hochdruckfestigkeit des erfindungsgemäßen Kraftstoffhochdruckspeichers.

Eine weitere besondere Ausführungsart der Erfindung ist dadurch gekennzeichnet, dass die Anschlussöffnungen im Wesentlichen radial in den Innenraum des Grundkörpers münden, und dass, im Querschnitt betrachtet, gegenüber den Anschlussöffnungen jeweils eine Schwächung des rohrförmigen Grundkörpers vorgesehen ist. Dadurch wird der vorab beschriebene Effekt der Ovalisierung des Innenraums des rohrförmigen Grundkörpers auch bei einer radial angeordneten Anschlussöffnung erzielt.

Eine weitere besondere Ausführungsart der Erfindung ist dadurch gekennzeichnet, dass die Schwächung des rohrförmigen Grundkörpers von einem Anschliff, einem Freistich oder einer Schlüsselfläche gebildet wird. Diese Arten der Querschnittsschwächung haben den Vorteil, dass sie einfach hergestellt werden können. Dadurch können auch bei herkömmlichen Kraftstoffhochdruckspeichern die unter Innendruck auftretenden hohen Spannungen im Verschneidungsbereich abgebaut werden.

Weitere Vorteile, Merkmale und Einzelheiten der Erfindung ergeben sich aus der nachfolgenden Beschreibung, in der unter Bezugnahme auf die Zeichnung zwei Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein. In der Zeichnung zeigen:
- Figur 1: ein erstes Ausführungsbeispiel der Erfindung im Querschnitt mit einer tangentialen Anschlussbohrung und
- Figur 2: ein zweites Ausführungsbeispiel der Erfindung mit einer radial Anschlussbohrung.

Das in Figur 1 dargestellte erste Ausführungsbeispiel eines erfindungsgemäßen Kraftstoffhochdruckspeichers umfasst einen rohrförmigen Grundkörper 1. Der rohrförmige Grundkörper 1 hat die Gestalt eines hohlen Kreiszylinders. Im Inneren des rohrförmigen Grundkörpers 1 ist eine Längsbohrung 2 ausgespart. Die Längsbohrung 2 ist konzentrisch in dem rohrförmigen Grundkörper 1 angeordnet und bildet das Speichervolumen des erfindungsgemäßen Kraftstoffhochdruckspeichers.

Eine Anschlussbohrung 3 verläuft quer zur Längsachse des rohrförmigen Grundkörpers und mündet tangential in die Längsbohrung 2. Die Bohrungsverschneidung zwischen der Anschlussbohrung 3 und der Längsbohrung 2 ist bei 4 angedeutet.

Im Bereich der Anschlussbohrung 3 ist in der äußeren Mantelfläche des rohrförmigen Grundkörpers 1 eine Ausnehmung 5 vorgesehen. Die Ausnehmung 5 ist im Querschnitt kreisbogenförmig ausgebildet und erstreckt sich in Längsrichtung des rohrförmigen Grundkörpers 1 nur in dem Bereich der Anschlussbohrung 3. Gegenüber der Ausnehmung 5 ist bei 6 eine Abflachung angedeutet.

Durch eine Vielzahl von Pfeilen in radialer Richtung am Umfang der Längsbohrung 2 ist der im Betrieb im Inneren des rohrförmigen Grundkörpers 1 herrschende Hochdruck dargestellt. Die Verformung des rohrförmigen Grundkörpers 1 unter Hochdruck ist durch eine gestrichelt dargestellte Ellipse 7 angedeutet. In Folge der Querschnittsschwächungen an den Stellen 5 und 6 treten an der kritischen Stelle 8 zusätzliche Druckspannungen in Umfangsrichtung auf.

Das in Figur 2 dargestellte zweite Ausführungsbeispiel eines erfindungsgemäßen Kraftstoffhochdruckspeichers umfasst einen rohrförmigen Grundkörper 11. In dem rohrförmigen Grundkörper 11 ist eine Längsbohrung 12 ausgespart. Eine Anschlussbohrung 13 mündet radial in die Längsbohrung 12. Die Bohrungsverschneidung zwischen der Anschlussbohrung 13 und der Längsbohrung 12 ist bei 14 angedeutet.

Der im Betrieb auftretende Innendruck ist durch eine Vielzahl von Pfeilen in radialer Richtung am Umfang der Längsbohrung 2 dargestellt. Durch eine gegenüber der Anschlussbohrung 13 angeordnete Abflachung 16 verformt sich der rohrförmige Grundkörper 11 in Form einer gestrichelt dargestellten Ellipse 17. Dadurch wird die kritische Stelle 18 im Bereich der Bohrungsverschneidung 14 entlastet.

Durch die erfindungsgemäße Lösung werden die hohen Spannungen im Bereich der Bohrungsverschneidungen reduziert. Durch die Querschnittsschwächungen wird unter Belastung eine Ovalisierung des Durchmessers erreicht. Dadurch werden im Bereich der Verschneidungen Druckspannungen in Umfangsrichtung induziert und die kritischen Zugspannungen zu einem Teil kompensiert. Somit wird die Beanspruchung in den Bohrungsverschneidungen reduziert.

Die Erfindung kann nicht nur auf Kraftstoffhochdruckspeicher, sondern auch auf Injektoren und Pumpen-Düse-Körper angeordnet werden.

Die Schwächungen 5, 6; 16 des rohrförmigen Grundkörpers sind gemäß der vorliegenden Erfindung an der äußeren Mantelfläche des rohrförmigen Grundkörpers ausgebildet.

## Patentansprüche

1. Kraftstoffhochdruckspeicher für ein Common-Rail-Kraftstoffeinspritzsystem einer Brennkraftmaschine, mit einem rohrförmigen Grundkörper (1; 11), der einen im Wesentlichen kreiszylinderförmigen, bezogen auf die Längsachse des rohrförmigen Grundkörpers, zentrisch angeordneten Innenraum (2; 12) aufweist, der mit mehreren Anschlussöffnungen (3; 13) in Verbindung steht, wobei der Querschnitt des rohrförmigen Grundkörpers (1; 11) in den Abschnittsbereichen, in denen die Anschlussöffnungen (3; 13) angeordnet sind, geschwächt ausgebildet ist, **dadurch gekennzeichnet, dass** durch die Querschnittsschwächung unter Druckbelastung eine Ovalisierung des Grundkörpers (1, 11) erreicht wird.

2. Kraftstoffhochdruckspeicher nach Anspruch 1, **dadurch gekennzeichnet, dass** die Anschlussöffnungen (3) im Wesentlichen tangential in den Innenraum des Grundkörpers (1) münden, und dass im Bereich der Anschlussöffnungen (3) jeweils eine Schwächung (5) des rohrförmigen Grundkörpers (1) vorgesehen ist.

3. Kraftstoffhochdruckspeicher nach Anspruch 2, **dadurch gekennzeichnet, dass**, im Querschnitt betrachtet, gegenüber den Anschlussöffnungen (3) jeweils eine weitere Schwächung (6) des rohrförmigen Grundkörpers (1) vorgesehen ist.

4. Kraftstoffhochdruckspeicher nach Anspruch 1, **dadurch gekennzeichnet, dass** die Anschlussöffnungen (13) im Wesentlichen radial in den Innenraum des Grundkörpers (11) münden, und dass, im Querschnitt betrachtet, gegenüber den Anschlussöffnungen (13) jeweils eine Schwächung (16) des rohrförmigen Grundkörpers (11) vorgesehen ist.

5. Kraftstoffhochdruckspeicher nach einem der vorhergehenden Ansprüche, **dadurch gekennzeichnet, dass** die Schwächung (5, 6; 16) des rohrförmigen Grundkörpers (1; 11) von einem Anschliff, einem Freistich oder einer Schlüsselfläche gebildet wird.

## Claims

1. Fuel high-pressure accumulator for a common rail fuel injection system of an internal combustion engine, with a basic tubular body (1; 11), which has an essentially cylindrical interior chamber (2; 12) arranged concentrically with the longitudinal axis of the basic tubular body, the chamber being connected to a plurality of connection apertures (3; 13), wherein the cross section of the basic tubular body (1; 11) is of weakened construction in the sectional areas in which the connection apertures (3; 13) are arranged, **characterized in that** ovalization of the basic body (1, 11) is achieved by the weakening of the cross section as a result of pressure being applied.

2. Fuel high-pressure accumulator according to Claim 1, **characterized in that** the connection apertures (3) essentially open tangentially into the interior chamber of the basic body (1), and that a weakening (5) of the basic tubular body (1) is provided in the area of each of the connection apertures (3).

3. Fuel high-pressure accumulator according to Claim 2, **characterized in that**, viewed in cross section, a further weakening (6) of the basic tubular body (1) is provided opposite each of the connection apertures (3).

4. Fuel high-pressure accumulator according to Claim 1, **characterized in that** the connection apertures (13) essentially open radially into the interior chamber of the basic body (11) and that, viewed in cross section, a weakening (16) of the basic tubular body (1) is provided opposite each of the connection apertures (13).

5. Fuel high-pressure accumulator according to any of the preceding claims, **characterized in that** the weakening (5, 6; 16) of the basic tubular body (1; 11) is formed by a grind, an undercut or a flat surface.

## Revendications

1. Accumulateur de carburant à haute pression pour un système d'injection de carburant à rampe commune dans un moteur à combustion interne, comportant un corps de base (1; 11) tubulaire dont l'espace intérieur (2; 12) presque cylindrique circulaire et concentrique à l'axe longitudinal du corps de base tubulaire, est en liaison avec plusieurs ouvertures de raccordement (3 ; 13), la section transversale du corps de base (1 ; 11) tubulaire étant amincie dans les zones partielles dans lesquelles sont placées les ouvertures de raccordement (3, 13),
**caractérisé en ce que**
le corps de base (1 ; 11) devient ovale sous l'effet de la pression du fait que la section transversale est amincie.

2. Accumulateur de carburant à haute pression selon la revendication 1,
**caractérisé en ce que**
les ouvertures de raccordement (3) débouchent presque tangentiellement dans l'espace intérieur du corps de base (1), et
un amincissement (5) du corps de base (1) tubulaire est à chaque fois prévu dans la zone des ouvertures de raccordement (3).

3. Accumulateur de carburant à haute pression selon la revendication 2,
**caractérisé en ce que**
vu en section transversale, un autre amincissement (6) du corps de base (1) tubulaire est à chaque fois prévu en face des ouvertures de raccordement (3).

4. Accumulateur de carburant à haute pression selon la revendication 1,
**caractérisé en ce que**
les ouvertures de raccordement (13) débouchent presque tangentiellement dans l'espace intérieur du corps de base (11), et
vu en section transversale, un amincissement (16) du corps de base (1) tubulaire est à chaque fois prévu en face des ouvertures de raccordement (13).

5. Accumulateur de carburant à haute pression selon l'une des revendications précédentes,
**caractérisé en ce que**
l'amincissement (5, 6 ; 16) du corps de base (1 ;11) tubulaire est formé par une coupe polie, une rainure de dégagement ou par un méplat de clé.
